# EUROPÄISCHE PATENTANMELDUNG

(11) **EP 1 315 177 A1**
(43) Veröffentlichungstag der Anmeldung: **28.05.2003**
(21) Anmeldenummer: 01127371.1
(22) Anmeldetag: 22.11.2001
(51) Int. Cl.: G21K 1/04

(54) **Verfahren und Vorrichtung zur Aufnahme von Objekten**

(71) Anmelder: Geisser, Albert, 6003 Luzern (CH); Kezmann, Bruno Rudolf, 6048 Horw (CH)
(72) Erfinder: Geisser, Albert, 6003 Luzern (CH); Kezmann, Bruno Rudolf, 6048 Horw (CH)
(74) Vertreter: Blum, Rudolf Emil Ernst

(57) **Zusammenfassung**

Bei der Aufnahme durch Abbildung eines Objektes (4) mittels einer Strahlenquelle (2) auf ein Aufnahmemittel (3) wird eine Blende (6) verwendet, deren Grösse durch Einstellmittel (7) objektgrössenabhängig eingestellt wird. Dazu sind Sensoren (8) zur Objektgrössenerkennung vorgesehen. Auf diese Weise lässt sich die Qualität der Abbildungen, die insbesondere Röntgenbilder sind, verbessern.

## Beschreibung

Die Erfindung betrifft ein Verfahren gemäss Oberbegriff des Anspruchs 1 sowie eine Vorrichtung gemäss Oberbegriff des Anspruchs 7. Ferner betrifft die Erfindung ein Verfahren bzw. eine Vorrichtung gemäss Oberbegriff des Anspruchs 11 bzw. 17.

In der Fototechnik sind bewegte Blenden (shutter, Verschlussblenden) zur Dosierung der Lichtmenge bekannt, wobei z.B. die Breite der Blende zur Variation der Lichtmenge verschieden eingestellt werden kann.

In der Radiologie sind Blenden als Kollimatoren bekannt, die mit konstanten Dimensionen zur Reduktion der erzeugten Strahlendosis dienen aber auch gemäss US-A-4 773 087 zur Reduktion der Streustrahlung eingesetzt werden. Kollimatoren werden ferner zur Eingrenzung der Röntgenstrahlung bei der Verwendung von Zeilendetektoren eingesetzt, derart, dass ausschliesslich der strahlenempfindliche Zeilendetektor bestrahlt wird. Ebenfalls werden in der klassischen fotografischen Radiologie Strahlenraster verwendet, um die Streustrahlung zu reduzieren. Diese Methode zur Reduzierung der Streustrahlung schwächt jedoch auch gleichzeitig die Nutzstrahlung, so dass zur Erzeugung eines kontrastreichen Abbildes hohe Dosen an Röntgenstrahlung eingesetzt werden müssen. Diese Strahlenraster, die sich zwischen dem Objekt und der Abbildung befinden, sind in ihren Dimensionen konstant. Die Aufnahme von unerwünschter Streustrahlung auf dem Aufnahmemittel führt generell bei der Bildaufnahme zu einem verschlechterten Nutzsignal/Störsignalverhältnis und damit zu nicht optimaler Bildqualität.

Es ist Aufgabe der vorliegenden Erfindung die Bildqualität zu verbessern.

Bei einem Verfahren der eingangs genannten Art wird dies durch die kennzeichnenden Merkmale des Anspruchs 1 erreicht. Bei einer Vorrichtung der eingangs genannten Art durch die kennzeichnenden Merkmale des Anspruchs 7.

Dadurch, dass eine Blende mit objektgrössenabhängiger Blendenöffnung eingesetzt wird kann die Streustrahlung besonders gut verringert werden, was die Bildqualität erhöht. Es hat sich gezeigt, insbesondere bei der Röntgenfotografie, dass die objektgrössenabhängige Blende zu schärferen Aufnahmen führt, die eine bessere Interpretation des Bildes des Objektes erlauben.

Bevorzugterweise wird das Verfahren zur Aufnahme von Röntgenbildern verwendet. Bevorzugt ist eine Einrichtung zur Ermittlung der Objektgrösse vorgesehen, die die Verstellung der Blendenöffnung steuert.

Der Erfindung liegt weiter die Aufgabe zugrunde auch Aufnahmen mit Schallwellen zu verbessern. Dies wird bei einem Verfahren bzw. einer Vorrichtung der eingangs genannten Art mit dem kennzeichnenden Teil des Anspruchs 11 bzw. 17 erreicht.

Auch bei Aufnahmen mit Schallwellen kann durch die objektabhängig grösseneingestellte Blende eine Verbesserung der Aufnahmequalität erzielt werden.

Im folgenden werden Ausführungsbeispiele der Erfindung anhand der Beschreibung und der Zeichnungen näher erläutert. Dabei zeigt
Figur 1 eine schematische Ansicht des erfindungsgemässen Vorgehens bzw. einer Vorrichtung zum Durchleuchten eines Gegenstandes;
Figur 2 schematisch eine Draufsicht auf die Blende von Figur 1;
Figur 3 eine Schnittansicht entlang der Linie A-A von Figur 2 sowie eine Variante der Blende;
Figur 4 eine schematische Ansicht einer Abwandlung des Vorgehens bzw. der Vorrichtung von Figur 1;
Figur 5 eine weitere Ausführungsform;
Figur 6 eine weitere Ausführungsform der Vorrichtung;
Figur 7 eine Ausführungsform mit zwei Blenden; und
Figur 8 schematisch eine Ausführungsform, bei welcher Schallwellen ausgesandt und empfangen werden.

Streustrahlung, die z.B. bei Abbildung von Objekten durch Lichtstrahlen oder Röntgenstrahlen immer entsteht, ist auf dem Bild kontrastmindernd da sie die gewünschte optimale Konturschärfe des Objektes verringert. Streustrahlung bildet sich bei der Abbildung von Objekten durch ojektbezogene Reflektionen oder durch ionisierende Strahlung, die das Objekt durchdringt. Entsprechend entstehende unscharfe Konturen sind die Ursache für einen schlechteren Kontrast der Abbildung des Objektes und können bei der Auswertung der Abbildung zu unschlüssigen Folgerungen führen, da mangels Aussagekraft der Abbildung eine gesicherte Aussage über das Objekt verunmöglicht wird. Figur 1 zeigt nun eine erste Ausführungsform, bei welcher mittels einer ojektabhängig gesteuerten Blende die Streustrahlung vermindert wird. Die Figur 1 zeigt dabei schematisch eine Vorrichtung 1, mittels welcher ein Objekt 4 durchleuchtet wird, um auf einem Aufnahmemittel 3 eine Abbildung des Objektes 4 zu erzeugen. Die Vorrichtung 1 ist dabei z.B. eine industrielle oder medizinische Röntgenanlage, die ein technisches Objekt 4, oder einen Patienten durchleuchtet und das Abbild auf einem Röntgenfilm oder einer Röntgenplatte 3 erzeugt. Dementsprechend ist die Strahlenquelle 2 eine Röntgenröhre. Bei einem transparenten Objekt 4 könnte indes die Strahlenquelle 2 auch eine Lichtquelle sein, welche ein Bild auf einem fotografischen Film 3 erzeugt. Die in einem schematisch dargestellten Gehäuse angeordnete Röntgenquelle 2 erzeugt Röntgenstrahlen, deren Kegel mit den Begrenzungslinien 5 in der Figur angedeutet ist. Die Strahlenquelle 2 befindet sich dabei z.B. in einem Gehäuse 10, welches durch die Blende 6 zum Objekt 4 hin abgeschlossen ist. Die Blende 6 weist eine Öffnung 9 auf, durch welche entsprechend ein Teil der Röntgenstrahlen durch die Blendenöffnung hindurch aus dem Gehäuse 10 austreten kann, während der Rest der Röntgenstrahlen durch die Blende 6 am Austreten aus dem Gehäuse gehindert wird. Bei der Anordnung von Figur 1 ist angenommen, dass das Gehäuse 10 mit der Quelle 2 und der Blende 6 stationär sind, während das Objekt 4 sowie das Aufnahmemittel 3 in Pfeilrichtung A zwischen der Blende 6 und dem Aufnahmemittel 3 vorbei bewegt wird. Die Öffnung 9 der geschnitten dargestellten Blende 6 wird dabei in Abhängigkeit von der Grösse des Objektes 4 eingestellt. Dies ist in der Figur 1 schematisch durch zwei Sensoren 8 dargestellt, welche das Objekt 4 vermessen, z.B. berührungslos durch eine Ultraschallmessung oder eine optische Messung. Es können auch Sensoren vorgesehen sein, welche das Objekt berühren, um dessen Dimension für die Blendeneinstellung aufzunehmen. Diese Vermessung erfolgt vorzugsweise vor der Bildaufnahme in einem separaten Schritt. Entsprechend den Messwerten wird durch eine Steuereinrichtung 11 die Grösse der Blendenöffnung 9 bestimmt und z.B. durch Stellmotoren 7 eingestellt, welche von der Steuereinrichtung 11 bedient werden. Eine bei der Aufnahmesituation von Figur 1 interessierende Dimension ist die Breite B des Objektes. Entsprechend dieser Breite B wird die Breite b der im vorliegenden Beispiel schlitzförmigen Blendenöffnung der Blende 6 eingestellt. Die Breite b der Blendenöffnung wird dabei x-mal kleiner gewählt als die Breite B des Objektes, wobei X im Bereich von 10 bis 100'000 liegt, so dass die Schlitzbreite also 10mal bis 100'000mal geringer ist als die Breite B des Objektes. Weiter wird vorzugsweise auch die Höhe der Schlitzöffnung der Blende 6 entsprechend der Höhe des Objektes 4, also der Ausdehnung senkrecht zur Zeichnungsebene des Objektes 4, eingestellt. Hierzu kann z.B. derselbe Teiler verwendet werden, wie bei der Breiteneinstellung, so dass die Schlitzhöhe ebenfalls 10mal kleiner bis 100'000mal kleiner ist als die Höhe des Objektes 4. Das Objekt 4 wird dann entsprechend durch einen von der objektgrössenabhängig eingestellten Blende eingeschränkten Röntgenstrahl abgebildet, wobei dazu das Objekt und das Abbildungsmittel bzw. die Röntgenplatte 3 zusammen mehrmals an der ruhenden und abgeblendeten Strahlenquelle 2 entlang verfahren werden, jeweils entsprechend höhenmässig verschoben, so dass das Abbild Streifen für Streifen erzeugt wird. Wie gesagt, hat sich gezeigt, dass durch die entsprechende objektgrössen-proportionale Einstellung der Blende 6 eine besonders gute Reduktion der Streustrahlung und damit eine Erhöhung der Abbildungsqualität erzielbar ist.

Figur 2 zeigt schematisch eine Draufsicht auf die Blende 6, wobei diese gemäss Figur 1 eine Schlitzblende mit dem Schlitz 9 ist. Dieser Schlitz 9 kann durch bewegliche Blendenelemente 12 und 13, welche zueinander verschiebbar sind, in seiner Höhe h und seiner Breite B eingestellt werden. Dies erfolgt durch die in Figur 1 angedeuteten Betätigungsmittel, welche motorische, pneumatische oder hydraulische Betätigungsmittel sein können. Figur 3 zeigt entsprechend eine Schnittdarstellung durch die Blende 6 von Figur 2, wobei gleiche Elemente mit gleichen Bezugszeichen versehen sind. Die Blende kann auch in ihrer Tiefe t verschieden einstellbar sein, wozu dadurch vorzugsweise auch die Tiefe T des Objektes gemessen wird. Eine Tiefeneinstellung kann dabei dadurch erfolgen, dass mehrere der Blenden hintereinander geschaltet sind, wie dies in Figur 3 mit einer weiteren Blende 6' lediglich angedeutet ist.

Die erfindungsgemässe Anwendung der Blende zur Reduktion der Streustrahlung ist für das ganze Spektrum der elektromagnetischen Strahlung möglich. Je kleiner das abzubildende Objekt ist, um so kleiner sollte die Blende ausgeführt sein, wobei das Verhältnis der Proportionen (Blende zu Objekt) wie gesagt von 1:10 bis 1: 100'000 betragen kann. Um eine möglichst gute Streustrahlungsreduktion zu erreichen, wird eine möglichst hohe Proportionalität, z.B. zwischen 1;10'000 bis 1:100'000 bevorzugt. Dabei ist z.B. die Breite der Öffnung der Blende bis in den Mikrometerbereich erstrebenswert. Vor allem bei sehr kleinen Objekten, z.B. kleiner als 1 mm, kann das optimale Verhältnis Blende:Objekt aber nur technisch aufwändig realisiert werden, z.B. eben für Blendenöffnungen im Bereich von 10 bis 100 Mikrometern. In diesem Fall wird zu einer geringeren Proportionalität zurückgegangen, z.B. 1:10 oder 1:50.

Figur 4 zeigt eine weitere Ausführungsform der Erfindung, wobei gleiche Bezugsziffern wie in den bisherigen Figuren verwendet gleiche Elemente bezeichnen. Bei dieser Ausführungsform ist die Blende zwischen dem Objekt 4 und dem Aufnahmemittel 3 angeordnet. Dabei werden wiederum das Objekt 4 und das Abbildungsmittel 3 an der ruhenden Blende und der ruhenden Strahlenquelle entsprechend den Pfeilen A vorbeibewegt. Entsprechend der Höhe h des Schlitzes und der mehrfach grösseren Höhe des Objektes 4 erfolgt diese Vorbeibewegung mehrfach mit verschiedenen verschobenen Höhenpositionen von Blende und Objekt. Zur Vereinfachung der Figur sind die Mittel 7, 8 und 11 nicht mehr dargestellt, sind aber bei der Vorrichtung ebenfalls vorhanden.

Figur 5 zeigt eine weitere Ausführungsform, bei welcher wiederum gleiche Elemente mit gleichen Bezugszeichen versehen sind und die Mittel 7, 8 und 11 nicht dargestellt sind, wobei aber die Strahlenquelle 2 und die Blende 6 entsprechend dem Pfeil A am feststehenden Objekt und am feststehenden Abbildungsmittel 3 vorbeibewegt werden, um das Bild auf dem Abbildungsmittel 3 Zeile für Zeile entsprechend der Höhe des Schlitzes der Blende 6 zu erzeugen. Figur 6 zeigt eine entsprechende Ausführungsform, wobei indes die Blende zwischen dem Objekt 4 und dem Abbildungsmittel 3 angeordnet ist.

Figur 7 zeigt eine weitere Ausführungsform, bei welcher zwei Blenden 6 und 16 mit den Öffnungen 9 und 19 vorgesehen sind, wobei die eine Blende zwischen der Strahlenquelle und dem Objekt und die andere Blende zwischen dem Objekt und dem Abbildungsmittel 3 vorgesehen ist. Die Blenden werden dabei synchron mit der Strahlenquelle 2 bewegt, um das Objekt Zeile für Zeile abzutasten. Die Blendenöffnung 9 wird dabei objektabhängig eingestellt, vorzugsweise erfolgt dies auch bei der Blendenöffnung 19.

Eine bevorzugte Anwendung der Erfindung liegt in der medizinischen Röntgentechnik und in der industriellen Röntgentechnik zur Prüfung von Materialien.

Eine andere, in den Figuren nicht dargestellte Ausführungsform besteht darin, dass ein Objekt mit sichtbarem Licht beleuchtet wird, und von diesem Objekt eine Aufnahme auf einem Aufnahmemittel, z.B. einem fotografischen Film hergestellt wird. Auch in diesem Fall kann die Bildqualität durch das Vorsehen einer objektbezogen grösseneingestellten Blende verbessert werden. Die objektabhängig in ihrer Grösse eingestellte Blende kann dabei zugleich die Funktion eines Verschlusses übernehmen, wobei die Verschlusszeit z.B. durch die Bewegungsgeschwindigkeit der Blende vorgegeben wird.

Die Erfindung kann auch verwendet werden, wenn ein Objekt mit anderen Mitteln, insbesondere mittels Schallwellen aufgenommen wird. Figur 8 zeigt schematisch eine entsprechende Anordnung, wobei ein Objekt 4 mit Schallwellen 15 aus einer Schallquelle 25 beaufschlagt wird. Die Schallwellen können dabei im hörbaren Bereich oder z.B. im Ultraschallbereich liegen. Ein Schallempfänger 24 empfängt vom Objekt 4 zurückgeworfene Schallwellen 15' und eine Auswerteinrichtung 23 allenfalls gekoppelt mit einer Darstellungseinrichtung 22 erzeugt ein Bild des Objektes 4. Es erfolgt dabei auf bekannte Weise ebenfalls eine Relativbewegung zwischen Objekt und Schallsender und Schallempfänger, so dass das ganze Objekt dargestellt werden kann. Gemäss der Erfindung ist nun ebenfalls eine Blende 26 vorgesehen, deren Öffnung in ihrer Grösse entsprechend der Objektgrösse einstellbar ist. Es sind in der Figur Einstellmittel 27 angedeutet. Die Erfassung der Objektgrösse des Objektes 4 zur Einstellung der Blende kann dabei z.B. durch separate Sensoren erfolgen, welche in der Figur nicht dargestellt sind. Es kann auch zunächst ein Abfahren des Objektes 4 durch Schallsender und Schallempfänger ohne die Blende 26 erfolgen, wobei dieses Abfahren nur zur Erfassung der Dimensionen des Objektes 4 dient. Entsprechend wird danach die Blende 26 vor dem Schallempfänger 24 eingestellt und positioniert und es erfolgt eine erneute zeilenweise Aufnahme des Objektes 4 mit der Blende 26 zur qualitativ guten Darstellung des Objektes. Entsprechend kann auch vorgegangen werden, wenn das Objekt nicht durch reflektierten Schall sondern durch solchen Schall aufgenommen wird, welcher durch das Objekt 4 hindurchtritt. Anwendungen der Blende bei der Aufnahme des Objektes mit Schallwellen können wiederum im medizinischen Bereich liegen, bei der Werkstoffprüfung oder bei Echolotaufnahmen.

Im folgenden werden Beispiele für Röntgenaufnahmen mit der objektabhängig verstellbaren Blende gegeben.

### Beispiele

### 1. Als Beispiel eines Aufbaues gemäss Figur I:

Als Stativ dient ein handelsübliches Multistat mit Filmkassetten oder Speicherfolien. Am Stativ wird nachträglich eine Blende mit Steuerung eingebaut. Die Reduktion der Streustrahlung kann so in erster Näherung als Proportion berechnet werden, die sich aus der gesamten Bestrahlten Fläche ohne Blende zu der Durchlassfläche der Blende ergibt.

| *Rechenbeispiel I* | |
|---|---|
| Bestrahlte Fläche ohne Blende: | 350 mm x 430 mm = 150 500 mm2 |
| Durchlassfläche der Blende: Verhältnis zur Blende: | 350 mm x 1 mm = 350 mm2 430:1 oder 0,2325 % |

Ohne Blende entstehen 100 % Streustrahlung; mit Blende erreicht man eine Reduktion der Streustrahlung um 100 % -0,2325 % = 99,7675 %.

| *Rechenbeispiel II* | |
|---|---|
| Durchlassfläche der Blende: Verhältnis Fläche der Blende: | 175 mm x 0,01 mm = 1,75 mm2 86 000:1 oder 0,001163 % |

Mit dieser Blende reduziert sich die Streustrahlung um 100 % -0,001163 % = 99,9987 %.

### 2. Anzahl Durchläufe und Zeitbedarf:

Die Anzahl Durchläufe ist in der Regel 1.

Der Zeitbedarf für die lineare Bewegung in Richtung A ist abhängig von der Grösse des Objektes und beträgt praktikabel zwischen 0,1 und 10 Sekunden.

## Patentansprüche

1. Verfahren zur Aufnahme eines Objektes (4) durch Abbildung mittels einer Strahlenquelle (2) auf ein Aufnahmemittel, insbesondere einen Film, wobei das Objekt durchleuchtet oder beleuchtet wird und bei der Aufnahme durch mindestens eine Blende (6) und eine Relativbewegung vom Objekt einerseits und Blende und Aufnahmemittel und allenfalls Strahlenquelle andererseits das Objekt kontinuierlich oder diskontinuierlich abschnittsweise aufgenommen wird, **dadurch gekennzeichnet, dass** die Grösse der Blendenöffnung (9, 19) in mindestens einer Dimension abhängig von der Objektgrösse eingestellt wird, insbesondere vor oder bei jeder Aufnahme eingestellt wird.

2. Verfahren nach Anspruch 1, **dadurch gekennzeichnet, dass** die Blendenöffnung in Abhängigkeit vom Ausgangssignal einer Einrichtung (8, 11) zur Objektgrössenerkennung eingestellt wird.

3. Verfahren nach Anspruch 1 oder 2, **dadurch gekennzeichnet, dass** die Breite b der Blendenöffnung in Abhängigkeit von der Objektbreite B eingestellt wird.

4. Verfahren nach einem der Ansprüche 1 bis 3, **dadurch gekennzeichnet, dass** die Höhe h der Blendenöffnung in Abhängigkeit von der Objekthöhe eingestellt wird.

5. Verfahren nach einem der Ansprüche 1 bis 4, **dadurch gekennzeichnet, dass** zusätzlich die Dicke t der Blende eingestellt wird, insbesondsere in Abhängigkeit der Objektdicke T.

6. Verfahren nach einem der Ansprüche 1 bis 5, **dadurch gekennzeichnet, dass** die Blendenöffnungsdimension zur Objektdimension in einem Bereich von 1:10 bis 1:100'000 eingestellt wird, vorzugsweise in einem Bereich von 1:100 bis 1:100'000, weiter bevorzugt in einem Bereich von 1:1'000 bis 1:100'000 und weiter bevorzugt in einem Bereich von 1:10'000 bis 1:100'000.

7. Vorrichtung zur Aufnahme eines Objektes auf einem Aufnahmemittel (3) mittels einer Strahlenquelle (2), wobei die Vorrichtung eine Blende (6) umfasst, **dadurch gekennzeichnet, dass** eine Einstelleinrichtung (7, 11) zur Einstellung mindestens einer Blendenöffungsdimension und eine Erfassungseinrichtung (8, 11) zur Erfassung mindestens einer Objektdimension aufweist, und dass die Einstelleinrichtung mit der Erfassungseinrichtung verbunden ist, derart, dass die mindestens eine Blendenöffnungsdimension in Abhängigkeit von der mindestens einen erfassten Objektdimension einstellbar ist.

8. Vorrichtung nach Anspruch 7, **dadurch gekennzeichnet, dass** sie eine Röntgenstrahlquelle (2) umfasst.

9. Vorrichtung nach Anspruch 7 oder 8, **dadurch gekennzeichnet, dass** sie einen Objektträger umfasst, und dass Objektträger einerseits sowie Blende und Aufnahmemittel und Strahlenquelle andererseits durch Antriebsmittel relativ zueinander bewegbar sind.

10. Vorrichtung nach einem der Ansprüche 7 bis 9, **dadurch gekennzeichnet, dass** die Erfassungseinrichtung mechanische und/oder optische Sensoren (8) zur Erfassung mindestens einer Objektdimension aufweist.

11. Verfahren zur Aufnahme eines Objektes mittels einer Schallquelle (25), wobei durch das Objekt hindurchtretende oder vom Objekt reflektierte Schallwellen aufgenommen werden und daraus ein Abbild des Objektes erzeugt wird, **dadurch gekennzeichnet, dass** zwischen Objekt und Aufnahmemittel mindestens eine Blende (26) vorgesehen ist, deren Blendenöffnungsgrösse in mindestens einer Dimension vor oder bei der Aufnahme in Abhängigkeit von der Objektgrösse eingestellt wird, insbesondere bei jeder Aufnahme eingestellt wird.

12. Verfahren nach Anspruch 11, **dadurch gekennzeichnet, dass** die Blendenöffnungsgrösse in Abhängigkeit vom Ausgangssignal einer Einrichtung zur Objektgrössenerkennung eingestellt wird, oder dass eine erste Aufnahme mit einer vorgegebenen Blendenöffnungsgrössenwert zur Objektgrössenerkennung vorgenommen wird, dass danach die Blendenöffnungsgrösse objektgrössenabhängig eingestellt und dann die Aufnahme vorgenommen wird.

13. Verfahren nach Anspruch 11 oder 12, **dadurch gekennzeichnet, dass** die Breite der Blendenöffnung in Abhängigkeit von der Objektbreite eingestellt wird.

14. Verfahren nach einem der Ansprüche 11 bis 13, **dadurch gekennzeichnet, dass** die Höhe der Blendenöffnung in Abhängigkeit von der Objekthöhe eingestellt wird.

15. Verfahren nach einem der Ansprüche 11 bis 14, **dadurch gekennzeichnet, dass** zusätzlich die Dicke der Blende eingestellt wird.

16. Verfahren nach einem der Ansprüche 11 bis 15, **dadurch gekennzeichnet, dass** die Blendenöffnungsdimension zur Objektdimension in einem Bereich von 1:10 bis 1:100'000 eingestellt wird, vorzugsweise in einem Bereich von 1:100 bis 1:100'000, weiter bevorzugt in einem Bereich von 1:1'00 bis 1:100'000 und weiter bevorzugt in einem Bereich von 1:10'000 bis 1:100'000.

17. Vorrichtung zur Aufnahme eines Objektes auf einem Aufnahmemittel mittels Schall, **dadurch gekennzeichnet, dass** vor dem Aufnahmemittel (24) zur Aufnahme von durch das Objekt hindurchtretendem Schall oder vom Objekt reflektiertem Schall mindestens eine Blende (26) mit einer in mindestens einer Dimension grösseneinstellbaren Blendenöffnung vorgesehen ist.

18. Vorrichtung nach Anspruch 17, **dadurch gekennzeichnet, dass** sie eine Schallquelle (25), insbesondere eine Ultraschallquelle umfasst.

19. Vorrichtung nach Anspruch 17 oder 18, **dadurch gekennzeichnet, dass** eine Einrichtung zur Objektgrössenerfassung vorgesehen ist sowie eine auf deren Ausgangssignal ansprechende Einrichtung zur Blendenöffnungsgrösseneinstellung.
